# EUROPÄISCHE PATENTSCHRIFT

(11) **EP 0 702 711 B1**
(45) Veröffentlichungstag und Bekanntmachung des Hinweises auf die Patenterteilung: **12.03.1997**
(21) Anmeldenummer: 94919605.9
(22) Anmeldetag: 03.06.1994
(51) Int. Cl.: C11D 3/10, C11D 10/04, C11D 17/00

(54) **GIESSFÄHIGE FLÜSSIGE WÄSSRIGE REINIGUNGSMITTELKONZENTRATE II**
POURABLE LIQUID AQUEOUS CLEANING-AGENT CONCENTRATES (II)
CONCENTRES II DE DETERGENTS LIQUIDES AQUEUX COULANTS

(30) Priorität: 11.06.1993 DE 4319287
(43) Veröffentlichungstag der Anmeldung: 27.03.1996
(73) Patentinhaber: Henkel Kommanditgesellschaft auf Aktien, 40191 Düsseldorf (DE)
(72) Erfinder: JESCHKE, Rainer, D-40595 Düsseldorf (DE); KIEWERT, Eva, D-40589 Düsseldorf (DE); BOCARAC, Katica, D-40589 Düsseldorf (DE); HOFMANN, Rainer, D-40597 Düsseldorf (DE)
(86) Internationale Anmeldenummer: EP9401816
(87) Internationale Veröffentlichungsnummer: WO9429418

(56) Entgegenhaltungen:
- EP-A- 0 193 375
- EP-A- 0 334 566
- EP-A- 0 592 947
- WO-A-91/08282
- DE-A- 4 227 863
- US-A- 4 179 414

## Beschreibung

Die Erfindung betrifft gießfähige flüssige wäßrige Reinigungsmittelkonzentrate, die unverdünnt als Scheuermittel und in verdünnter Form als Allzweckreinigungsmittel verwendet werden können. Derartige Mittel sind bekannt und basieren auf der Mitverwendung wasserlöslicher Abrasivkomponenten, die in konzentrierten Medien eine scheuernde Funktion ausüben, sich in verdünnten Medien aber praktisch auflösen und nach der Anwendung durch bloßes Abspülen mit Wasser vom Substrat leicht entfernen lassen.

Aus der US 4,179,414 sind stabile Pasten bekannt, die aus etwa 50 bis 65 Gew.-% Natriumbicarbonat, etwa 50 bis 35 Gew.-% Wasser und etwa 5 bis 20 Gew.-% Natriumchlorid sowie etwa 10 bis 30 Gew.-% C₁₂-C₁₆-Fettsäurediethanolamid, beide bezogen auf den Wasseranteil, bestehen, die in konzentrierter Form scheuernd wirken und in verdünnter Form harte Oberflächen reinigen. Über die Teilchengröße des Natriumbicarbonats werden keine Angaben gemacht. Aus der EP 0 193 375 A2 sind flüssige Mittel bekannt, die 1,5 bis 30 Gew.-% Tenside und 6 bis 45 Gew.-% Natriumbicarbonat mit einem mittleren Durchmesser von 10 bis 500 µm enthalten können. Der Rest besteht aus Wasser. Aus der EP 0 334 566 A2 wiederum sind solche wäßrigen Mittel bekannt, die 1,5 bis 40 Gew.-% Tenside, 2,0 bis 65 Gew.-% überwiegend ungelösten Kaliumsulfats mit gleicher Teilchengröße wie vorstehend, vorzugsweise 20 - 300 µm, sowie gegebenenfalls 0,5 bis 10 Gew.-% Natriumchlorid enthalten. Aus der internationalen Patentanmeldung WO 91/08282 sind flüssige Scheuermittel mit wasserlöslichen Abrasivstoffen bekannt, die etwa 1,5 bis 30 Gew.-% Tenside, etwa 45 bis etwa 75 Gew.-% Natriumbicarbonat mit einer geringen mittleren Teilchengröße von ausdrücklich kleiner als 80 µm und mehr als 10 Gew.-% Wasser enthalten können. Aus der DE 42 27 863.5 schließlich sind flüssige Reinigungsmittelkonzentrate mit wasserlöslichen Abrasivstoffen bekannt, die aus etwa 2 - 30 Gew.-% eines schwach schäumenden Tensidgemisches und etwa 50 - 65 Gew.-% Natriumbicarbonat mit einer mittleren Teilchengröße von etwa 200 µm bestehen.

Fast alle bekannten gießfähigen flüssigen wäßrigen Reinigungsmittel mit wasserlöslichen Abrasivkomponenten enthalten eine Trägerphase bestehend aus einer Kombination aus Aniontensiden vom Sulfonat- und/oder Sulfattyp und nichtionischen Tensiden.

Aufgabe der vorliegenden Erfindung war es, ein modernes abrasivkörperhaltiges flüssiges Reinigungsmittel zur Verfügung zu stellen, das folgende Bedingungen erfüllt:
* gute Gießfähigkeit zum exakten und leichten Dosieren
* gute abrasive Reinigungsleistung an hartnäckigem Schmutz
* problemloses Abspülen, insbesondere des Abrasivkörpers
* geringe Schaumbildung beim Abspülen und bei verdünnter Anwendung
* hoher ökologischer Standard
* Verwendung von hautmilden Tensiden

Überraschenderweise konnte eine wenig schäumende, aus besonders hautmilden Tensiden aufgebaute Trägerphase gefunden werden, die es erlaubt, sowohl grobes Natriumbicarbonat mit einer mittleren Teilchengröße von etwa 200 ± 100 µm, das sich durch eine besonders gute abrasive Reinigungsleistung auszeichnet, als auch feineres Natriumbicarbonat mit einer mittleren Teilchengrößenverteilung von etwa 65 ± 40 µm, das sich durch eine besonders cremige weiche Konsistenz auszeichnet, stabil zu dispergieren. Diese Trägerphase besteht im wesentlichen aus Alkylpolyglykolethern mit eingeengter Homologenverteilung, amphoteren Tensiden und Seifen.

Die vorliegende Erfindung betrifft daher gießfähig flüssige wäßrige Reinigungsmittelkonzentrate mit einem Gehalt an Tensiden und einem wasserlöslichen Abrasivstoff, die in konzentrierter Form als Scheuermittel und verdünnt als Allzweckreinigungsmittel verwendet werden können, die dadurch gekennzeichnet sind, daß sie
a) als wasserlöslichen Abrasivstoff mindestens 10 Gew.-%, vorzugsweise 20 bis 60 Gew.-% Natriumbicarbonat mit einer mittleren Korngröße von 20 - 500 µm, vorzugsweise 50 - 300 µm und
b) 2 bis 30, vorzugsweise 3 bis 20 Gew.-% eines wenig schäumenden Tensidgemisches aus Alkylpolyglykolethern mit enger Homologenverteilung, amphoteren Tensiden und Seife enthalten, wobei das Gewichtsverhältnis zwischen amphoteren Tensiden und Alkylpolyglykolethern mit eingeengter Homologenverteilung 1 : 10 bis 3 : 1, das Gewichtsverhältnis zwischen amphoteren Tensiden und Seife 15 : 1 bis 1 : 3 und das Gewichtsverhältnis zwischen Alkylpolyglykolethern mit eingeengter Homologenverteilung und Seife 25 : 1 bis 1 : 1 beträgt.

Dabei können fakultativ Aniontenside vom Sulfat- oder Sulfonattyp enthalten sein, vorzugsweise sind die erfindungsgemäßen Reinigungskonzentrate jedoch frei von Aniontensiden vom Sulfat- oder Sulfonattyp.

Als wasserlösliche Abrasivstoffe sind eine ganze Reihe von anorganischen Salzen denkbar, z.B. Natriumsulfat, Natriumcarbonat, Natriumchlorid, aber Natriumbicarbonat (im folgenden kurz Bicarbonat genannt) erfüllt in erster Linie die Vorausetzungen für ein technisch realisierbares Produkt (vergleiche WO 91/8282, S. 12 f).

Als Alkylpolyglykolether werden solche mit einer eingeengten Homologenverteilung des angelagerten Ethylenoxids wie sie aus "A. Behler et al, Seifen-Öle-Fett-Vachse, 116, 60 - 68, (1990) und DE 38 17 415 bekannt sind, eingesetzt, die verdickend wirken und sich darüber hinaus noch dadurch auszeichnen, daß sie besonders hautmild und biologisch sehr gut abbaubar sind. Hierzu zählen z.B. die Alkylpolyglykolether mit eingeengter Homologenverteilung mit 8 bis 18, vorzugsweise 9 bis 16 Kohlenstoffatomen im Alkylrest und 2 bis 8, vorzugsweise 2 bis 5 Ethylenoxideinheiten (EO) im Molekül. Diese sind in den erfindungsgemäßen Reinigungsmittelkonzentraten in einer Menge von 1 bis 20 Gew.-%, vorzugsweise 2 bis 15 Gew.-% enthalten.

Die große Hautfreundlichkeit gilt auch für die amphoteren Tenside, zu denen 0,5 bis 10, vorzugsweise 1 bis 5 Gew.-% quaternäre Ammoniumverbindungen bestehend aus einem Alkylrest mit 7 bis 18 Kohlenstoffatomen und einer hydrophilen Kopfgruppe zählen. Bevorzugt werden N-(3-N'-C₈-C₁₈-Acylaminopropyl)-N,N-dimethylammoniumacetat und N-Alkyl-N,N-dimethylammoniumacetat eingesetzt.

Wesentlich für die Akzeptanz von modernen Haushaltsreinigungsmitteln ist heute eine möglichst geringe Schaumentwicklung. Da die Kombination aus den nichtionischen Tensiden und amphoteren Tensiden stark schäumt, ist der Zusatz von schaumregulierenden Stoffen notwendig. Dabei haben sich Seifen in Mengen von 0,05 bis 5, vorzugsweise 0,5 bis 3 Gew.-% als besonders wirkungsvoll erwiesen etwa die gerad- oder verzweigtkettigen, gesättigten oder ungesättigten Carbonsäuren mit 7 bis 22, vorzugsweise 10 bis 22 Kohlenstoffatomen im Alkylrest und/oder ihre Alkali-, Ammonium- und/oder Alkylammoniumsalze. Besonders gute Werte liefern die Alkali-, vorzugsweise Natrium-, aber auch die Magnesiumsalze der Kokosfettsäure, Isostearinsäure und Gemische daraus.

Die einzelnen Tensidklassen des Tensidgemisches können durch eine oder mehrere ihrer Verbindungen vertreten sein. Wie in der Tensidchemie üblich, können sich die Alkylpolyglykolether von technischen Alkoholgemischen ableiten, wie man sie beispielsweise durch Hochdruckhydrierung von Methylestern auf Basis pflanzlicher oder tierischer Rohstoffe oder durch Hydrierung von Aldehyden aus der ROELEN'schen Oxosynthese erhält.

Außer den unter b) genannten Tensiden können auch noch übliche C₈-C₁₈-Alkylpolyglykolether mit normaler Verteilung der Ethylenoxideinheiten in einer Menge von 1 - 20 Gew.-% enthalten sein, wie z.B. die unter dem Handelsnamen Dehydol vertriebenen Produkte. Außerdem können fakultativ C₈-C₁₈-Fettsäuremono- und -dialkanolamide, z.B. das unter dem Handelsnamen Comperlan 100 vertriebene C₈-C₁₈-Fettsäuremonoethanolamid in einer Menge von 0,1 bis 4 Gew.-% enthalten sein.

Die Fließeigenschaften und die Stabilität der Dispersion lassen sich durch Zusatz von bis zu 5 Gew.-%, vorzugsweise 0,5 bis 3 Gew.-% eines Polyalkylenglykols der allgemeinen Formel H-(OC(H)R¹-CH₂)ₙ-OH, wobei R¹ Wasserstoff oder eine Methylgruppe darstellt und n eine ganze Zahl von 4 bis 40 ist, und/oder durch Zusatz von bis zu 5 Gew.-%, vorzugsweise 0,2 bis 3 Gew.-%, an Alkylpolyglycosiden der allgemeinen Formel R²O-[Z]ₓ, wobei R² für eine lineare oder verzweigte Alkyl- oder Alkenylgruppe mit 6 bis 22 Kohlenstoffatomen steht, Z einen Zuckerrest aus der Gruppe der Aldopentosen oder Aldohexosen, z.B. Glucose, Mannose und Xylose, darstellt, und x im Mittel eine Zahl von 1,3 bis 1,8 ist, positiv beeinflussen.

Als Polyalkylenglykole kommen z.B. die unter den Handelsnamen Polydiol 600 und Polydiol 1000 vertriebenen Polyethylenglykole mit mittleren Molekulargewichten von 600 bzw. 1000 in Betracht. Geeignete Alkylpolyglycoside sind z.B. C₈-C₁₀-Alkylpolyglucoside, die unter dem Handelsnamen Plantaren 225 vertrieben werden.

Bevorzugte Reinigungsmittelkonzentrate enthalten weiterhin ein die Trägerphase stabilisierendes anorganisches Material in einer Menge von 0,2 bis 5 Gew.-%, vorzugsweise 0,5 bis 3 Gew.-%. Als stabilisierende anorganische Materialien im Sinne der Erfindung sind solche Substanzen zu verstehen, die zur Stabilisierung und Viskositätsregulierung der erfindungsgemäßen Reinigungsmittelkonzentrate beitragen. Vorzugsweise ist das anorganische Material ausgewählt aus der Gruppe der Schichtsilikate, der Aluminiumoxidhydrate und der Fällungskieselsäuren. Geeignete Schichtsilikate sind z.B. Montmorillonit, Calciumsilikat und Magnesiumsilikat.

Die anorganischen Materialien führen überraschenderweise nicht zu einer Beeinträchtigung der gewünschten Eigenschaften der Reinigungsmittelkonzentrate wie z.B. leichte Abspülbarkeit nach konzentrierter Anwendung.

Besonders bevorzugte Reinigungsmittelkonzentrate enthalten 0,1 bis 3 Gew.-%, vorzugsweise 0,2 bis 2 Gew.-% an Polymeren ausgewählt aus der Gruppe der Polysaccharide, der modifizierten Cellulose-Moleküle und der synthetischen Polycarboxylate. Als Polysaccharide kommen z.B. Xanthan-Gum oder Johannisbrotkernmehl in Frage. Unter modifizierten Cellulose-Molekülen ist die mit Gruppen wie z.B. Carboxymethyl, Hydroxyethyl, Hydroxypropyl oder Methyl substituiterte Cellulose zu verstehen. Geeignete synthetische Polycarboxylate sind Homo- oder Copolymere der Acrylsäure, der Methacrylsäure, der Maleinsäure, bzw. deren Alkalisalzen und C₁-C₄-Alkylester, die gegebenenfalls durch Mithilfe von Verbindungen wie z.B. Diallylsaccharose vernetzt sind, vorzugsweise liegen die Molekulargewichte der Polycarboxylate über 100.000.

Darüber hinaus können die erfindungsgemäßen Mittel übliche Bestandteile wie anorganische oder organische Gerüstsubstanzen etwa in Form von niedermolekularen Dicarbonsäuren oder Natriumchlorid, bekannte Lösungsvermittler wie Hydrotrope und Lösungsmittel, Konservierungsmittel, andere antimikrobiell wirksame Substanze, Farb- und Duftstoffe enthalten.

Natriumbicarbonat bildet einen Puffer bei pH 8,7, so daß der pH-Wert der erfindungsgemäßen Mittel im allgemeinen zwischen 8,0 und 9,0 liegt.

Die Herstellung der erfindungsgemäßen Reinigungsmittel erfolgte durch Mischen der Bestandteile unter Rühren mit einem handelsüblichen Flügelrührer in folgender Reihenfolge: Ca. 6 % der Gesamtmenge an Bicarbonat wurden in Wasser von ca. 40 °C aufgelöst, dann wurde die Fettsäure in geschmolzener Form zugesetzt. Nachdem eine homogene Mischung vorlag, wurde der Ansatz auf 25 °C gekühlt und danach die restlichen Bestandteile zugefügt.

### Beispiele

Zum Nachweis der Vorteile der erfindungsgemäßen Reinigungsmittel wurden Versuche nach folgenden Methoden durchgeführt:

Zur Messung der Viskosität in m.Pas wurde ein Brookfield-Viskosimeter, RVT, Spindel 4, 20 Umdrehungen pro Minute, verwendet. Die Messungen wurden bei 20 °C durchgeführt.

Zur Prüfung des Reinigungsvermögens diente die unten beschriebene Testmethode, die sehr gut reproduzierbare Ergebnisse liefert. Die Schmutzablösung von harten Oberflächen wurde nach dem Reinigungsvermögen-Test, beschrieben in Seifen-Öle-Fette-Wachse 112, 371 (1986), beurteilt.

Das zu prüfende Reinigungsmittel wurde auf eine künstlich angeschmutzte Kunststoffoberflächen gegeben. Als künstliche Anschmutzung für die verdünnte Anwendung des Reinigungsmittels wurde ein Gemisch aus Ruß, Maschinenöl, Triglycerid gesättigter Fettsäuren und niedersiedendem aliphatischen Kohlenwasserstoff verwendet. Die Testfläche von 26 x 28 cm wurde mit Hilfe eines Flächenstreichers gleichmäßig mit 2 g der künstlichen Anschmutzung beschichtet.

Ein Kunststoffschwamm wurde jeweils mit 10 ml der zu prüfenden Reinigungsmittel lösung getränkt und wenhanisch auf der ebenfalls mit 10 ml der zu prüfenden Reinigungsmittellösung beschichteten Testfläche bewegt. Nach zehn Wischbewegungen mit einem Kunststoffschwamm wurde die gereinigte Testfläche unter fließendes Wasser gehalten und der lose sitzende Schmutz entfernt. Die Reinigungswirkung, d.h. der Weißgrad der so gereinigten Kunststoffoberfläche wurde mit einem Farb-Differenz-Meßgerät Microcolor der Firma Dr. Lange gemessen. Als Weiß-Standard diente die saubere weiße Kunststoffoberfläche. Da bei der Messung der sauberen Oberfläche auf 100 % eingestellt und die angeschmutzte Fläche mit 0 angezeigt wurde, sind die abgelesenen Werte bei den gereinigten Kunststoff-Flächen mit dem Prozentgehalt Reinigungsvermögen (% RV) gleichzusetzen. Bei den nachstehenden Versuchen die die angegebenen Werte RL rel. (%) die nach dieser Methode ermittelten Werte für das Reinigungsvermögen der untersuchten Reinigungsmittel, bezogen auf die Reinigungsleistung des als Standard verwendeten Reinigungsmittels /RL = 100 %). Sie stellen jeweils Mittelwerte aus Dreifachbestimmungen dar.

Das Schaumverhalten der erfindungsgemäßen Mittel wurde folgendermaßen geprüft:

Das Prüfprodukt wurde in einem weitlumigen Becherglas vorgelegt. Sodann wurde darauf aus 30 cm Höhe im freien Fall die Menge an Leitungswasser zufließen gelassen, die mit der Menge an vorgelegtem Produkt die empfohlene Anwendungslösung des Produkts ergibt.

Die Schaumhöhe im Becherglas wurde sofort nach Beendigung der Wasserzugabe und abermals nach 3 Minuten abgelesen. Die Schaumhöhe nach 3 Minuten wurde in Relation zum Anfangsschaum gesetzt und der Schaumzerfall folgendermaßen berechnet:$\text{Schaumzerfall} \left(\text{%}\right) \text{=} \frac{\text{Schaumhöhe Anfang-Schaumhöhe nach 3 Min.}}{\text{Schaumhöhe Anfang}} \text{· 100}$

Als schaumarmer Reiniger wurde ein Mittel mit einem Schaumzerfall von mehr als 50 % definiert.

Die in den Beispielen angegebenen Mengen beziehen sich auf Gewichtsprozent.

### Beispiel 1 bis 4

Die in Tabelle 1 aufgeführten Beispiele sollen typische Bereiche aufzeigen, in denen mit den erfindungsgemäßen Tensidkombinationen stabile Dispersionen erzielt werden.

### Beispiel 5 bis 8

Die in der Tabelle 2 aufgeführten Beispiele sollen aufzeigen, daß eine ganze Reihe von anorganischen Strukturen geeignet sind, die Dispersionen in ihrem rheologischen Verhalten zu verbessern.

### Beispiel 9 bis 12

Die in Tabelle 3 aufgeführten Beispiele sollen zeigen, daß die Trägerphase in der Lage ist, unterschiedliche Natriumbicarbonatmengen und Natriumbicarbonat unterschiedlicher Korngrößenverteilungen zu stabilisern.

### Beispiel 13 bis 16

Die in der Tabelle 4 aufgeführten Beispiele sollen aufzeigen, daß Polymere ausgewählt aus der Gruppe der Polsaccharide, der modifizierten Cellulose-Moleküle und der synthetischen Polycarboxylate geeignet sind, die Dispersionen in ihrem rheologischen Verhalten zu verbessern.

In den nachfolgenden Tabellen bedeuten:
- FA =: Fettalkohol, die sich hierhinter verbergenden Alkylreste müssen nicht notwendigerweise aus natürlichen Quellen stammen.
*CTFA-Beezeichnung für die amphoteren Tenside
- mTg =: mittlere Teilchengrößenverteilung
- NRE =: Navvon Range Ethoxylate (Ethoxylate mit eingeengter Homologenverteilung)
- FSMAA =: Fettsäuremonoalkanolamid
- MG =: Molekulargewicht

**Tabelle 1**

| Inhaltsstoffe/Beispiele | 1 | 2 | 3 | 4 |
|---|---|---|---|---|
| C_{12/14}-FA-2,5 EO, NRE | 2,5 | 3,5 | 3,5 | 4 |
| C_{12/14}-FA-4 EO | 8 | 5 | 5 | 4 |
| C₁₀-FA-3 EO | - | 0,5 | 0,5 | 2 |
| C_{12/18}-FSMAA | - | 0,5 | - | - |
| Coco Betaine* | - | - | 3 | - |
| Cocamidopropyl Betaine* | 2,5 | 3 | - | 3 |
| Kokosfettsäure | 1 | 1 | 1 | 1 |
| Polyethylenglykol, MG 600 (Polydiol 600) | - | 1 | 0,8 | - |
| Polyethylenglykol MG 1000 (Polydiol 1000) | 1 | - | - | - |
| C_{8/10}-Alkylpolyglucosid, x = 1,6 | - | - | - | 0,5 |
| Natriumbicarbonat, 100 µm mTg | 35 | 35 | 35 | 35 |
| Parfüm | 0,4 | 0,4 | 0,4 | 0,4 |
| Wasser vollentsalzt | ad 100 | ad 100 | ad 100 | ad 100 |
| Viskosität [mPas] | 5200 | 5800 | 4400 | 5300 |
| Schaumzerfall [%] | 100 | 100 | 96 | 93 |

**Tabelle 2**

| Inhaltsstoffe/Beispiele | 5 | 6 | 7 | 8 |
|---|---|---|---|---|
| C_{12/14}-FA-2,5 EO, NRE | 3,5 | 3,5 | 3,5 | 3,5 |
| C_{12/14}-FA-4 EO | 5 | 5 | 5 | 5 |
| C_{12/14}-FA-6 EO | 1 | 1 | 1 | 1 |
| Cocamidopropyl Betaine* | 3 | 3 | 3 | 3 |
| Kokosfettsäure | 1 | 1 | 1 | 1 |
| Polyethylenglykol, MG 600 (Polydiol 600) | 0,5 | 0,5 | 0,5 | 0,5 |
| Natriumbicarbonat, 200 µm mTg | 35 | 35 | 35 | 35 |
| Mg-Silikat, synthetisch | 0,8 | - | - | - |
| Montmorillonit, natürlich | - | 0,8 | - | - |
| Aluminiumoxidhydrat | - | - | 0,8 | - |
| Kieseläure | - | - | - | 0,8 |
| Parfüm | 0,25 | 0,25 | 0,25 | 0,25 |
| Wasser vollentsalzt | ad 100 | ad 100 | ad 100 | ad 100 |
| Viskosität [mPas] | 4400 | 3650 | 3900 | 6250 |
| Schaumzerfall [%] | 88 | 96 | 100 | 96 |

**Tabelle 3**

| Inhaltsstoffe/Beispiele | 9 | 10 | 11 | 12 |
|---|---|---|---|---|
| C_{12/14}-FA-2,5 EO, NRE | 4,6 | 4,0 | 2,7 | 4,0 |
| C_{12/14}-FA-4 EO | 6,6 | 5,8 | 3,8 | 5,8 |
| C_{12/14}-FA-6 EO | 1,3 | 1,15 | 0,75 | 1,5 |
| Cocamidopropyl Betaine* | 3,9 | 3,5 | 2,3 | 3,5 |
| Kokosfettsäure | 1,3 | 1,15 | 0,75 | 1,15 |
| Polyethylenglykol, MG 600 (Polydiol 600) | 0,65 | 0,6 | 0,4 | 0,6 |
| Natriumbicarbonat, 200 µm mTG | 15 | 25 | 50 | - |
| Natriumbicarbonat, 65 µm mTg | - | - | - | 25 |
| Mg-Silikat, synthetisch | 0,8 | 0,8 | 0,8 | 0,8 |
| Parfüm | 0,25 | 0,25 | 0,25 | 0,25 |
| Wasser vollentsalzt | ad 100 | ad 100 | ad 100 | ad 100 |
| Viskosität [mPas] | 2900 | 2900 | 6900 | 3400 |
| Schaumzerfall [%] | 93 | 93 | 72 | 96 |

**Tabelle 4**

| Inhaltsstoffe/Beispiele | 13 | 14 | 15 | 16 |
|---|---|---|---|---|
| C_{12/14}-FA-2,5 EO, NRE | 4 | 4 | 4 | 4 |
| C_{12/14}-FA-4 EO | 6 | 6 | 6 | 6 |
| Cocamidopropyl Betaine* | 2,5 | 2,5 | 2,5 | 2,5 |
| Kokosfettsäure | 1 | 1 | 1 | 1 |
| Polyethylenglykol, MG 600 (Polydiol 600) | 0,8 | 0,8 | 0,8 | 0,8 |
| Methylhydroxypropylcellulose (Culminal MHPC 600 PR) | 1 | - | - | - |
| Hydroxyethylcellulose (Tylose H 100.000 YP) | - | 0,3 | - | - |
| Xanthan-Gum (Rhodopol 50 MD) | - | - | 0,8 | - |
| Methylmethacrylat/Butylacrylat Copolymer (Acusol 830) | - | - | - | 0,5 |
| Natriumbicarbonat, 100 µm mTG | 35 | 35 | 35 | 35 |
| Parfüm | 0,4 | 0,4 | 0,4 | 0,4 |
| Wasser vollentsalzt | ad 100 | ad 100 | ad 100 | ad 100 |
| Viskosität [mPas] | 4100 | 6400 | 6300 | 5200 |
| Schaumzerfall [%] | 100 | 100 | 100 | 96 |

## Patentansprüche

1. Gießfähige flüssige wäßrige Reinigungsmittelkonzentrate mit einem Gehalt an Tensiden und einem wasserlöslichen Salz, dadurch gekennzeichnet, daß sie
a) als wasserlösliches Salz mindestens 10 Gew.-%, vorzugsweise 20 - 60 Gew.-% Natriumbicarbonat einer mittleren Korngröße von 20 - 500 µm, vorzugsweise 50 - 300 µm und
b) 2 - 30 Gew.-%, vorzugsweise 3 - 20 Gew.-% eines Tensidgemisches aus amphoteren Tensiden, Alkylpolyglykolethern mit eingeengter Homologenverteilung und Seife enthalten, wobei das Gewichtsverhältnis zwischen amphoteren Tensiden und Alkylpolyglykolethern mit eingeengter Homologenverteilung 1 : 10 bis 3 : 1, das Gewichtsverhältnis zwischen amphoteren Tensiden und Seife 15 : 1 bis 1 : 3 und das Gewichtsverhältnis zwischen Alkylpolyglykolethern mit eingeengter Homologenverteilung und Seife 25 : 1 bis 1 : 1 beträgt.

2. Reinigungsmittelkonzentrate nach Anspruch 1, dadurch gekennzeichnet, daß als amphotere Tenside 0,5 - 10 Gew.-%, vorzugsweise 1 - 5 Gew.-% N-(3-N'-Acylaminopropyl)-N,N-dimethylammoniumacetat, die Acylgruppe bestehend aus C₈ - C₁₈, enthalten sind.

3. Reinigungsmittelkonzentrate nach Anspruch 1, dadurch gekennzeichnet, daß als amphotere Tenside 0,5 - 10 Gew.-%, vorzugsweise 1 - 5 Gew.-% N-Alkyl-N,N-dimethylammoniumacetat, die Alkylkette bestehend aus C₈ - C₁₈, enthalten.

4. Reinigungsmittelkonzentrate nach Anspruch 1 bis 3, dadurch gekennzeichnet, daß sie 1,0 - 20 Gew.-%, vorzugsweise 2 - 15 Gew.-% eines oder mehrerer Alkylpolyglykolether mit einem C₈ - C₁₈-Alkylrest und 2 - 10 Mol Alkylenoxid ausgewählt aus Ethylenoxid und Propylenoxid im Molekül und eingeengter Homologenverteilung der Alkylenoxidhomologen enthalten.

5. Reinigungsmittelkonzentrate nach Anspruch 1 bis 4, dadurch gekennzeichnet, daß sie als Seife 0,05 - 5 Gew.-%, vorzugsweise 0,5 - 3 Gew.-% einer oder mehrerer Carbonsäuren mit einem C₇- C₂₂-, vorzugsweise C₁₂ - C₂₂-Alkylrest, wobei dieser geradkettig oder verzweigt, gesättigt oder ungesättigt sein kann und die teilweise oder vollständig in Salzform, vorzugsweise als Alkali-, Ammonium- oder Alkylammoniumsalze vorliegen können, enthalten.

6. Reinigungsmittelkonzentrate nach Anspruch 1 bis 5, dadurch gekennzeichnet, daß bis zu 5 Gew.-%, vorzugsweise 0,5 - 3 Gew.-%, eines Polyalkylenglykols der allgemeinen Formel H-(OC(H)R¹-CH₂)ₙ-OH enthalten sind, wobei R¹ Wasserstoff oder eine Methylgruppe darstellt und n eine ganze Zahl von 4 bis 40 ist.

7. Reinigungsmittelkonzentrate nach Anspruch 1 bis 6, dadurch gekennzeichnet, daß bis zu 5 Gew.-%, vorzugsweise 0,2 - 3 Gew.-%, Alkylpolyglycoside der allgemeinen Formel R²O-[Z]ₓ enthalten sind, wobei R² für eine lineare oder verzweigte Alkyl- oder Alkenylgruppe mit 6 bis 22 Kohlenstoffatomen steht, Z einen Zuckerrest aus der Gruppe der Aldopentosen oder Aldohexosen, z.B. Glucose, Mannose und Xylose, darstellt, und x im Mittel eine Zahl von 1,3 bis 1,8 ist.

8. Reinigungsmittelkonzentrate nach Anspruch 1 bis 7, dadurch gekennzeichnet, daß 0,2 - 5 Gew.-%, vorzugsweise 0,5 - 3 Gew.-% eines die Trägerphase stabilisierenden anorganischen Materials enthalten sind.

9. Reinigungsmittelkonzentrate nach Anspruch 8, dadurch gekennzeichnet, daß das die Trägerphase stabilisierende anorganische Material ausgewählt ist aus Schichtsilikaten, Aluminiumoxidhydraten und Fällungskieselsäuren.

10. Reinigungsmittelkonzentrate nach Anspruch 1 bis 9, dadurch gekennzeichnet, daß 0,1 - 3 Gew.-%, vorzugsweise 0,2 - 2 Gew.-% Polymere ausgewählt aus der Gruppe der Polysaccharide, der modifizierten Cellulose-Moleküle und der synthetische Polycarboxylate enthalten sind.

11. Reinigungsmittelkonzentrate nach Anspruch 1 bis 10, dadurch gekennzeichnet, daß sie weiterhin in Reinigungsmitteln übliche Bestandteile wie Parfümöle, organische oder anorganische Gerüstsubstenzen, Lösungsvermittler, Konservierungsmittel und/oder antimikrobiell wirksame Verbindungen sowie Farbstoffe enthalten.

## Claims

1. Pourable, liquid, aqueous cleaning concentrates containing surfactants and a water-soluble salt, characterized in that they contain
a) as water-soluble abrasive at least 10% by weight and preferably- 20 to 60% by weight of sodium bicarbonate with an average particle size of 20 to 500 µm and preferably of 50 to 300 µm and
b) 2 to 30% by weight and preferably 3 to 20% by weight of a surfactant mixture of narrow-range alkyl polyglycol ethers, amphoteric surfactants and soap, the ratio by weight of amphoteric surfactants to narrow-range alkyl polyglycol ethers being 1:10 to 3:1, the ratio by weight of amphoteric surfactants to soap being 15:1 to 1:3 and the ratio by weight of narrow-range alkyl polyglycol ethers to soap being 25:1 to 1:1.

2. Cleaning concentrates as claimed in claim 1, characterized in that they contain as amphoteric surfactants
0.5 to 10% by weight and preferably 1 to 5% by weight of N-(3-N'-acylaminopropyl)-N,N-dimethylammonium acetate, the acyl group consisting of C₈₋₁₈.

3. Cleaning concentrates as claimed in claim 1, characterized in that they contain as amphoteric surfactants
0.5 to 10% by weight and preferably 1 to 5% by weight of N-alkyl-N,N-dimethylammonium acetate, the alkyl chain consisting of C₈₋₁₈.

4. Cleaning concentrates as claimed in claims 1 to 3, characterized in that they contain 1.0 to 20% by weight and preferably 2 to 15% by weight of one or more alkyl polyglycol ethers with a C₈₋₁₈ alkyl group and 2 to 10 moles of alkylene oxide selected from ethylene oxide and propylene oxide in the molecule and a narrow homolog distribution of the alkylene oxide homologs.

5. Cleaning concentrates as claimed in claims 1 to 4, characterized in that they contain as soap 0.05 to 5% by weight and preferably 0.5 to 3% by weight of one or more carboxylic acids containing a C₇₋₂₂ and preferably C₁₂₋₂₂ alkyl radical which may be linear or branched, saturated or unsaturated, the carboxylic acids optionally being completely or partly present in salt form, preferably as alkali metal, ammonium or alkylammonium salts.

6. Cleaning concentrates as claimed in claims 1 to 5, characterized in that they contain up to 5% by weight and preferably 0.5 to 3% by weight of a polyalkylene glycol corresponding to the general formula H-(OC(H)R¹-CH₂)ₙ-OH, in which R¹ is hydrogen or a methyl group and n is an integer of 4 to 40.

7. Cleaning concentrates as claimed in claims 1 to 6, characterized in that they contain up to 5% by weight and preferably 0.2 to 3% by weight of alkyl polyglycosides corresponding to the general formula R²O-[Z]ₓ, in which R² is a linear or branched alkyl or alkenyl group containing 6 to 22 carbon atoms, Z is a sugar unit from the group of aldopentoses or aldohexoses, for example glucose, mannose and xylose, and x is on average a number of 1.3 to 1.8.

8. Cleaning concentrates as claimed in claims 1 to 7, characterized in that they contain 0.2 to 5% by weight and preferably 0.5 to 3% by weight of an inorganic material which stabilizes the carrier phase.

9. Cleaning concentrates as claimed in claim 8, characterized in that the inorganic material stabilizing the carrier phase is selected from layer silicates, aluminium oxide hydrates and precipitated silicas.

10. Cleaning concentrates as claimed in claims 1 to 9, characterized in that they contain 0.1 to 3% by weight and preferably 0.2 to 2% by weight of polymers selected from the group of polysaccharides, modified cellulose molecules and synthetic polycarboxylates.

11. Cleaning concentrates as claimed in claims 1 to 10, characterized in that they additionally contain ingredients typical of cleaners, such as perfume oils, organic or inorganic builders, solubilizers, preservatives and/or antimicrobial compounds and also dyes.

## Revendications

1. Concentrés de détergents liquides aqueux coulants, renfermant des tensioactifs et un sel soluble dans l'eau, caractérisés en ce qu'ils contiennent:
a) comme sel soluble dans l'eau, au moins 10 % en poids, de préférence 20 à 60 % en poids de bicarbonate de soude avec une grosseur de grain moyenne de 20 à 500 µm, de préférence de 50 à 300 µm, et
b) 2 à 30, de préférence 3 à 20 % en poids d'un mélange de tensioactifs amphotères, d'alkylpolyglycoléthers à répartition resserrée des homologues et de savon, le rapport pondéral entre les tensioactifs amphotères et les alkylpolyglycoléthers à répartition resserrée des homologues atteignant 1:10 à 3:1, le rapport pondéral entre les tensioactifs amphotères et le savon, s'élevant à 15:1 à 1:3, et le rapport pondéral entre les alkylpolyglycoléthers à répartition resserrée des homologues et le savon atteignant 25:1 à 1:1.

2. Concentrés de détergents selon la revendication 1, caractérisés en ce qu'ils contiennent comme tensioactifs amphotères, 0,5 à 10 % en poids, de préférence 1 à 5 % en poids d'acétate de N-(3-N'-[acylaminopropyl)-N,N-diméthylammonium, le groupe acyle étant en C₈₋C₁₈.

3. Concentrés de détergents selon la revendication 1, caractérisés en ce qu'ils contiennent comme tensioactifs amphotères, 0,5 à 10 % en poids, de préférence 1 à 5 % en poids d'acétate de N-alkyl-N,N-diméthylammonium, la chaîne alkyle étant en C₈ à C₁₈.

4. Concentrés de détergents selon les revendications 1 à 3, caractérisés en ce qu'ils contiennent 1,0 à 20 % en poids, de préférence 2 à 15 % en poids d'un ou de plusieurs alkylpolyglycoléthers avec un radical alkyle en C₈-C₁₈ et 2 à 10 moles d'oxyde d'alkylène, sélectionné parmi l'oxyde d'éthylène et l'oxyde de propylène, dans la molécule, ainsi qu'avec une répartition resserrée des homologues d'oxyde d'alkylène.

5. Concentrés de détergents selon les revendications 1 à 4, caractérisés en ce qu'ils contiennent comme savon, 0,05 à 5 % en poids, de préférence 0,5 à 3 % en poids d'un ou de plusieurs acides carboxyliques comportant un radical en C₇-C₂₂, de préférence en C₁₂-C₂₂, celui-ci pouvant être à chaîne droite ou ramifiée, saturé ou insaturé, et qui peuvent être présents partiellement ou complètement sous la forme de sels, de préférence comme sels de métaux alcalins, d'ammonium et/ou d'alkylammonium.

6. Concentrés de détergents selon les revendications 1 à 5, caractérisés en ce qu'ils contiennent jusqu'à 5 % en poids, de préférence 0,5 à 3 % en poids d'un polyalkylèneglycol de la formule générale H-(OC(H)R¹-CH₂)ₙ-OH, dans laquelle R¹ représente l'hydrogène ou un groupe méthyle et n correspond à un nombre entier de 4 à 40.

7. Concentrés de détergents selon les revendications 1 à 6, caractérisés en ce qu'ils contiennent jusqu'à 5 % en poids, de préférence 0,2 à 3 % en poids, d'alkylpolyglycosides de la formule générale R²-O-[Z]ₓ, dans laquelle R² représente un groupe alkyle ou alcényle linéaire ou ramifié comportant 6 à 22 atomes de carbone, Z correspond à un radical d'ose faisant partie du groupe des aldopentoses ou des aldohexoses, par exemple, le glucose, le mannose et le xylose, et x est en moyenne un nombre de 1,3 à 1,8.

8. Concentrés de détergents selon les revendications 1 à 7, caractérisés en ce qu'ils contiennent 0,2 à 5 % en poids, de préférence 0,5 à 3 % en poids d'une matière inorganique stabilisant la phase porteuse.

9. Concentrés de détergents selon la revendication 8, caractérisé en ce que la matière inorganique stabilisant la phase porteuse est sélectionnée parmi les silicates stratifiés, les hydrates d'oxyde d'aluminium et les acides siliciques précipitants.

10. Concentrés de détergents selon les revendications 1 à 9, caractérisés en ce qu'ils contiennent 0,1 à 3 % en poids, de préférence 0,2 à 2 % en poids de polymères sélectionnés parmi le groupe des polysaccharides, des molécules de cellulose modifiées et des polycarboxylates synthétiques.

11. Concentrés de détergents selon les revendications 1 à 10, caractérisés en ce qu'ils contiennent en outre des constituants usuels dans les détergents, tels des huiles parfumées, des substances adjuvantes organiques ou inorganiques, des agents de solubilisation, des conservateurs et/ou des composés à action antimicrobienne, ainsi que des colorants.
